# EUROPÄISCHE PATENTSCHRIFT

(11) **EP 3 280 627 B1**
(45) Veröffentlichungstag und Bekanntmachung des Hinweises auf die Patenterteilung: **18.11.2020**
(21) Anmeldenummer: 16730312.2
(22) Anmeldetag: 10.06.2016
(51) Int. Cl.: B61C 15/08

(54) **SCHIENENFAHRZEUG MIT EINER BEHANDLUNGSEINRICHTUNG ZUR SCHIENENTROCKNUNG**
RAIL VEHICLE HAVING A TREATMENT DEVICE FOR RAIL DRYING
VÉHICULE FERROVIAIRE MUNI D'UN DISPOSITIF DE TRAITEMENT SERVANT À SÉCHER LES RAILS

(30) Priorität: 23.07.2015 DE 102015213929
(43) Veröffentlichungstag der Anmeldung: 14.02.2018
(73) Patentinhaber: Siemens Mobility GmbH, 81739 München (DE)
(72) Erfinder: WEIGEL, Tim, 80992 München (DE)
(86) Internationale Anmeldenummer: PCT/EP2016/063311
(87) Internationale Veröffentlichungsnummer: WO 2017/012776

(56) Entgegenhaltungen:
- GB-A- 2 355 702
- JP-A- H01 136 865
- JP-A- 2006 312 417
- US-A- 893 878
- US-A- 3 680 885
- US-A- 4 230 045
- US-A1- 2012 061 367
- US-A1- 2015 053 109

## Beschreibung

Die Erfindung bezieht sich auf ein Schienenfahrzeug nach dem Oberbegriff des Patentanspruches 1.

Demnach umfasst ein Schienenfahrzeug, insbesondere eine Lokomotive, einen Fahrzeugkasten, wenigstens ein den Fahrzeugkasten tragendes Fahrwerk, welches mindestens einen Radsatz mit zwei über eine Radachse miteinander verbundenen Rädern zum Abrollen auf Schienen aufweist, und eine fahrzeugseitig angeordnete Behandlungseinrichtung zur Trocknung der zu befahrenden Schienen.

Im Kontakt zwischen Rad und Schiene, speziell eines angetriebenen Rades, stellt Feuchtigkeit einen wesentlichen Einflussfaktor für die Wirtschaftlichkeit und die Betriebssicherheit des Schienenfahrzeuges dar. So beeinflusst Feuchtigkeit die Zugkraft eines Schienenfahrzeugs, da der Kraftschlusswert bei Feuchtigkeit - je nach vorhandener Verschmutzung und Oberflächenbeschaffenheit von Rad und Schiene - auf weniger als 20% des Auslegungswertes absinken kann. Dieser Umstand wird bei der Dimensionierung der maximalen Zuglast nicht berücksichtigt, was unterausgenutzte Schienenfahrzeuge zur Folge hat. Ferner beeinflusst Feuchtigkeit den Radverschleiß an der Lauffläche des Rades. Im Vergleich zum sich selbstregelnden Mikroschlupfbetrieb bei Trockenheit ist der radschlupfgeregelte Makroschlupfbetrieb bei Feuchtigkeit um ein Vielfaches verschleißintensiver. Ebenso ist der Verschleiß an den Schienen erhöht, was insgesamt einen signifikanten Kostenfaktor im Schienenverkehr darstellt. Des Weiteren beeinflusst Feuchtigkeit bei Bogenfahrten Radverschleiß am Spurkranz eines Rades. Ein enger Bogenradius in Kombination mit hohen Kraftschlusswerten wirkt sich besonders ungünstig auf den Verschleiß des Spurkranzes beziehungsweise der Schienenkopfflanke aus. Durch den Anlaufwinkel des Radsatzes zum Gleis, also dessen Abweichung von einer radial ausgerichteten Stellung im Gleisbogen, kommt es zu Querschlupf und speziell bei hohen Kraftschlusswerten zu hohen Querkräften beziehungsweise Verspannkräften zwischen dem bogeninneren und dem -äußeren Rad eines Radsatzes. Diese Querkräfte können die eigentlich abzustützende Kraft aus der unausgeglichenen Bogenquerbeschleunigung um ein Vielfaches übersteigen. Auch der Spurkranzverschleiß stellt einen erheblichen Kostenfaktor im Betrieb von Schienenfahrzeugen dar. Zur Beeinflussung des Kontaktes zwischen Rad und Schiene sind verschiedene Behandlungseinrichtungen bekannt.

Aus der Offenlegungsschrift DE 23 53 912 A1 ist eine am Schienenfahrzeug angeordnete Schmiereinrichtung für die Spurkränze der Räder bekannt. Die Schmiereinrichtung umfasst einen Schmierstoffbehälter, eine Schmierstoffzuleitung zu einer an der Schmierstelle angeordneten Düse und eine mit einer Druckluftquelle verbundene, in der Düse mündende Druckluftleitung, in der ein elektrisch betätigtes Ventil angeordnet ist. Zur Impulsgabe an das elektrisch betätigte Ventil sind ein Fliehkraftschalter und ein mechanisch von einem Fahrzeugteil in Schienenbögen und dergleichen betätigter Schalter am Schienenfahrzeug angeordnet. Durch die Schmierung wird der Bogenverschleiß an den Spurkränzen verringert.

Aus der Übersetzung DE 600 26 290 T2 einer europäischen Patentschrift ist eine Vorrichtung zum Vergrößern des Rad-Schiene-Haftvermögens für ein Schienenfahrzeug bekannt. Sie weist eine Überwachungseinrichtung zum Überwachen der Tätigkeit des Bremssystems und eine Sandungseinrichtung zum Auftragen von Haftvermögen vergrößernden Teilchen an der Rad-Schiene-Schnittstelle auf. Das Schienenfahrzeug enthält ein Radschlupf-Schutzsystem, das den Druck in einem Bremszylinder in Reaktion auf den detektierten Radschlupf moduliert. Die Vorrichtung umfasst eine Einrichtung, um den Druck in den Bremszylinder zu bestimmen, und Einrichtungen, um den Durchsatz der Teilchen in Übereinstimmung mit dem Wert des so bestimmten Drucks einzustellen.

Die Übersetzung DE 60 2004 001 162 T2 einer europäischen Patentschrift offenbart ein Verfahren zur Verringerung der Gegentaktschwingung mehrerer in einem System angetriebener Asynchronmotoren, die parallel von einer gemeinsamen Stromversorgung gespeist werden. Dabei wird das System auf Vorliegen eines oder mehrerer Faktoren überwacht, die auf das Eintreten von Gegentaktschwingungen hinweisen, wobei der Motorfluss der Motoren verringert wird, wenn solche Faktoren entdeckt werden. Es wird eine typische Radschlupf-Traktions-Charakteristik für ein Schienenfahrzeug gezeigt. Demnach sind Schienenfahrzeuge gelegentlich dazu ausgebildet, auf dem negativen Bereich der Charakteristik hin zu dem Bereich des unkontrollierten Durchdrehens der Räder zu arbeiten. Dies kann im Falle des ersten Radsatzes als ein Versuch verwendet werden, die Schienen zu reinigen und die Adhäsion für nachfolgende Radsätze zu erhöhen.

Aus der Offenlegungsschrift DE 43 23 700 A1 ist eine Einrichtung zum Verändern der Reibung zwischen Rad und Schiene mit einer oder mehreren Düsen vor mindestens einem Rad oder Radpaar bekannt. Die Schienen werden beim Befahren gesäubert, indem sie bei Bedarf mit Druckwasser oder Wasserdampf hoher Geschwindigkeit durch die Düsen bestrahlt werden. Zum Abtauen können Druckwasser oder Wasserdampf auch erwärmt sein.

Aus der Offenlegungsschrift US 2015/0053109 A1 ist ein so genannter "railcar mover" bekannt, bei dem mit Hilfe einer Luftdüse Druckluft auf die Schiene aufgebracht wird, um Schmutz und Feuchtigkeit von der Schiene zu entfernen. Zusätzlich ist ein Räumschild vorgesehen, um Schmutz von der Schiene zu entfernen.

Der Erfindung liegt die Aufgabe zugrunde, ein gattungsgemäßes Schienenfahrzeug bereitzustellen, mit dessen Behandlungseinrichtung Kraftschlussniveau und Verschleiß zwischen Rad und Schiene optimiert werden können.

Die Aufgabe wird erfindungsgemäß gelöst durch ein Schienenfahrzeug der eingangs genannten Art, mit den im Kennzeichen des Patentanspruches 1 angegebenen Merkmalen. Demnach weist die Behandlungseinrichtung Mittel zur Abgabe von Wasser auf den getrockneten Schienenkopf auf, die dazu ausgebildet sind, Wasser bei einem mit geringer Zugkraft befahrenen Gleisbogen auf die bogeninnere Schiene abzugeben.

Hierdurch wird gezielt der Kraftschluss am bogeninneren Rad beeinflusst, um die Verspannkräfte zwischen innerem und äußerem Rad eines Radsatzes zu reduzieren und somit dem sehr kostenintensiven Spurkranzverschleiß entgegen zu wirken.

In einer vorteilhaften Ausführungsform des erfindungsgemäßen Schienenfahrzeugs ist je eine Behandlungseinrichtung vor jedem Rad wenigstens des führenden angetriebenen Radsatzes angeordnet. Die Anordnung der Behandlungseinrichtung vor angetriebenen Radsätzen ist besonders effektiv, da diese die Traktionskraft der Antriebe auf die Schiene übertragen. Indem eine Behandlungseinrichtung nur vor dem führenden angetriebenen Radsatz vorgesehen ist, können weitere Behandlungseinrichtungen eingespart werden, da alle nachlaufenden Radsätze über eine bereits getrocknete Schiene laufen.

In einer vorteilhaften Ausgestaltung des erfindungsgemäßen Schienenfahrzeugs ist die Behandlungseinrichtung an einem Fahrwerksrahmen des Fahrwerks oder am Fahrzeugkasten angeordnet und auf die Schienen ausgerichtet. Am Fahrwerksrahmen bieten sich gut geeignete Einbauorte für die Behandlungseinrichtung, um diese mit ihrem Behandlungsbereich auf die Schienen auszurichten. Alternativ, beispielsweise bei Abwesenheit eines Rahmens, kann die Behandlungseinrichtung auch am Unterboden eines Fahrzeugkastens befestigt werden, vorzugsweise in einem Bereich der in Bogenfahrten wenig ausschwenkt.

In einer bevorzugten Ausgestaltung des erfindungsgemäßen Schienenfahrzeugs weist die erste Trocknungseinheit Mittel zum Abblasen und/oder Absaugen und/oder Abwischen und/oder Abschleudern von auf dem Schienenkopf befindlichem Wasser auf. So kann die mechanische Grobentfernung durch Abblasen mit Druckluft aus einem Drucklufttank oder mittels eines Turbogebläses erfolgen. Ebenso kann Wasser vom Schienenkopf mittels einer Absaugeinrichtung entfernt werden. Auch ein Schienenwischer kann für die grobe Entfernung von Wasser eingesetzt werden. Möglich ist hier auch die Entfernung von Wasser mittels Ultraschall. Zu entfernendes Wasser kann ebenfalls durch ein schnell drehendes, profilanschmiegendes Gummirad abgeschleudert werden. Schließlich kann Wasser mittels eines Gummischaufelrades entfernt werden, welches sich um eine Drehachse dreht, die parallel zu einer Fahrzeuglängsachse oder zu einer Fahrzeugquerachse oder schräg dazu in einer durch diese Achsen aufgespannten Ebene ausgerichtet ist.

Vorzugsweise weist die erste Trocknungseinheit der Behandlungseinrichtung des erfindungsgemäßen Schienenfahrzeugs Mittel zum Aufnehmen von entferntem Wasser und einen Tank zur Bevorratung des aufgenommenen Wassers auf. Auf diese Weise kann aufgenommenes Wasser gespeichert und für weitere Zwecke vorgehalten werden. Reicht das aufgenommene Wasser nicht aus, kann der Tank auch aus einem anderen Wasserreservoir des Schienenfahrzeugs befüllt werden.

In einer bevorzugten Ausführungsform des erfindungsgemäßen Schienenfahrzeugs weist die zweite Trocknungseinheit Mittel zum Erhitzen von auf dem Schienenkopf verbliebener Restfeuchtigkeit auf. Die Mittel zum Erhitzen stellen konzentriert Wärmeenergie in sehr kurzer Zeit bereit, um die Restfeuchtigkeit von der Schienenoberfläche während der Fahrt zu verdampfen. Vorzugsweise kann hier Laserstrahlung zum Einsatz kommen, denkbar ist aber auch Mikrowellenstrahlung.

Vorzugsweise wertet eine Sensoreinheit zur Ermittlung eines Radius des Gleisbogens Messsignale aus, welche eine Position des Schienenfahrzeugs in Bezug auf Streckendaten und/oder eine Ausdrehung des Fahrwerks gegenüber dem Fahrzeugkasten und/oder eine Ausschwenkung eines Überhangs des Schienenfahrzeugs gegenüber den Schienen repräsentieren. Durch diese Sensoreinheit kann die Bewässerung der bogeninneren Schiene automatisch ausgelöst und beendet werden. Durch die Sensoreinheit kann festgestellt werden, ob das Schienenfahrzeug einen Gleisbogen durchfährt, dessen Bogenradius einen vorgebbaren Grenzradius unterschreitet. Wird dieser mit geringer Zugkraft befahren, so kann in diesem Betriebsfall eine verschleißvermindernde Bewässerung der bogeninneren Schiene erfolgen.

## Patentansprüche

1. Schienenfahrzeug, umfassend einen Fahrzeugkasten, wenigstens ein den Fahrzeugkasten tragendes Fahrwerk, welches mindestens einen Radsatz mit zwei über eine Radachse miteinander verbundenen Rädern zum Abrollen auf Schienen aufweist, und eine fahrzeugseitig angeordnete Behandlungseinrichtung zur Trocknung der zu befahrenden Schienen,
- wobei die Behandlungseinrichtung eine erste Trocknungseinheit und eine zweite Trocknungseinheit zur zweistufigen Trocknung eines Schienenkopfes der Schienen während der Fahrt aufweist,
- wobei die erste Trocknungseinheit zur mechanischen Grobentfernung von auf dem Schienenkopf befindlichem Wasser ausgebildet ist, und
- wobei die verfahrenstechnisch nachgeordnete, zweite Trocknungseinheit zur Verdampfung von auf dem Schienenkopf verbliebener Restfeuchtigkeit ausgebildet ist, **dadurch gekennzeichnet, dass** die Behandlungseinrichtung Mittel zur Abgabe von Wasser auf den getrockneten Schienenkopf aufweist, die dazu ausgebildet sind, Wasser bei einem mit geringer Zugkraft befahrenen Gleisbogen auf die bogeninnere Schiene abzugeben.

2. Schienenfahrzeug nach Anspruch 1, wobei je eine Behandlungseinrichtung vor jedem Rad wenigstens des führenden angetriebenen Radsatzes angeordnet ist.

3. Schienenfahrzeug nach Anspruch 1 oder 2, wobei die Behandlungseinrichtung an einem Fahrwerksrahmen des Fahrwerks oder am Fahrzeugkasten angeordnet und auf die Schienen ausgerichtet ist.

4. Schienenfahrzeug nach einem der Ansprüche 1 bis 3, wobei die erste Trocknungseinheit Mittel zum Abblasen und/oder Absaugen und/oder Abwischen und/oder Abschleudern von auf dem Schienenkopf befindlichem Wasser aufweist.

5. Schienenfahrzeug nach Anspruch 4, wobei die erste Trocknungseinheit Mittel zum Aufnehmen von entferntem Wasser und einen Tank zur Bevorratung des aufgenommenen Wassers aufweist.

6. Schienenfahrzeug nach einem der Ansprüche 1 bis 5, wobei die zweite Trocknungseinheit Mittel zum Erhitzen von auf dem Schienenkopf verbliebener Restfeuchtigkeit aufweist.

7. Schienenfahrzeug nach Anspruch 1, wobei eine Sensoreinheit zur Ermittlung eines Radius des Gleisbogens Messsignale auswertet, welche eine Position des Schienenfahrzeugs in Bezug auf Streckendaten und/oder eine Ausdrehung des Fahrwerks gegenüber dem Fahrzeugkasten und/oder eine Ausschwenkung eines Überhangs des Schienenfahrzeugs gegenüber den Schienen repräsentieren.

8. Schienenfahrzeug nach einem der Ansprüche 1 bis 7, bei der das Schienenfahrzeug eine Lokomotive ist.

## Claims

1. Rail vehicle comprising a vehicle body, at least one undercarriage which supports the vehicle body and has at least one wheel set with two wheels, which wheels are connected to one another via a wheel axle and serve for rolling on the rails, and a treatment device which is arranged on the vehicle side and serves for drying the rails to be travelled on,
- wherein the treatment device has a first drying unit and a second drying unit for two-stage drying of a rail head of the rails during travel,
- wherein the first drying unit is designed for mechanical coarse removal of water situated on the rail head, and
- wherein the second drying unit, which follows in terms of the process, is designed for evaporating residual moisture remaining on the rail head, **characterized in that** the treatment device has means for discharging water onto the dried rail head, which means are designed such that, in the case of a track curve which is travelled on with little tractive force, they discharge water on the rail which is at the inside of the curve.

2. Rail vehicle according to Claim 1, wherein in each case one treatment device is arranged in front of each wheel of at least the leading driven wheel set.

3. Rail vehicle according to Claim 1 or 2, wherein the treatment device is arranged on an undercarriage frame of the undercarriage or on the vehicle body and is aligned with the rails.

4. Rail vehicle according to one of Claims 1 to 3, wherein the first drying unit has means for blowing off and/or extracting by suction and/or wiping off and/or spinning off water situated on the rail head.

5. Rail vehicle according to Claim 4, wherein the first drying unit has means for receiving removed water and has a tank for storing the received water.

6. Rail vehicle according to one of Claims 1 to 5, wherein the second drying unit has means for heating residual moisture remaining on the rail head.

7. Rail vehicle according to Claim 1, wherein a sensor unit for determining a radius of the track curve evaluates measurement signals which represent a position of the rail vehicle in relation to route data and/or an outward turn of the undercarriage with respect to the vehicle body and/or an outward pivoting of an overhang of the rail vehicle with respect to the rails.

8. Rail vehicle according to one of Claims 1 to 7, in which the rail vehicle is a locomotive.

## Revendications

1. Véhicule ferroviaire comportant une caisse, au moins un train de roues supportant la caisse, ledit train de roues comprenant au moins un jeu de roues comprenant deux roues reliées l'une à l'autre par un essieu pour rouler sur des rails, ainsi qu'un dispositif de traitement disposé côté véhicule pour le séchage des rails sur lesquels des véhicules sont prévus de rouler,
- le dispositif de traitement comprenant une première unité de séchage et une seconde unité de séchage pour le séchage en deux étapes d'un champignon de rail pendant le roulage,
- la première unité de séchage étant conçue pour l'élimination mécanique grossière de l'eau se trouvant sur le champignon de rail,
- la seconde unité de séchage - secondaire sur le plan procédural - est conçue pour évaporer l'humidité résiduelle restée sur le champignon de rail, **caractérisé en ce que** le dispositif de traitement comprend des moyens pour délivrer de l'eau sur le champignon de rail séché conçus pour délivrer, dans une courbe de rail sur laquelle roule un véhicule avec peu de force de traction, de l'eau sur le rail intérieur de la courbe.

2. Véhicule ferroviaire selon la revendication 1, dans lequel un dispositif de traitement chacun est disposé devant chaque roue d'au moins du jeu de roues avant entraîné.

3. Véhicule ferroviaire selon la revendication 1 ou 2, dans lequel le dispositif de traitement est disposé sur un cadre de châssis du train de roues ou sur la caisse de véhicule et aligné sur les rails.

4. Véhicule ferroviaire selon l'une des revendications 1 à 3, dans lequel la première unité de séchage comprend des moyens de balayage et / ou d'aspiration et / ou d'essuyage et / ou d'éjection d'eau se trouvant sur le champignon de rail.

5. Véhicule ferroviaire selon la revendication 4, dans lequel la première unité de séchage comprend des moyens pour absorber de l'eau évacuée ainsi qu'un réservoir pour stocker l'eau absorbée.

6. Véhicule ferroviaire selon l'une des revendications 1 à 5, dans lequel la seconde unité de séchage comprend des moyens pour chauffer l'humidité résiduelle restée sur le champignon de rail.

7. Véhicule ferroviaire selon la revendication 1, dans lequel un dispositif détecteur pour détecter un rayon de la courbe de voie dépouille des signaux de mesure représentant une position du véhicule ferroviaire par rapport aux données d'itinéraire et / ou une rotation du train de roues par rapport à la caisse de véhicule et / ou un pivotement d'un surplomb du véhicule ferroviaire par rapport aux rails.

8. Véhicule ferroviaire selon l'une des revendications 1 à 7, dans lequel le véhicule ferroviaire est une locomotive.
